# EUROPÄISCHE PATENTSCHRIFT

(11) **EP 0 166 234 B1**
(45) Veröffentlichungstag und Bekanntmachung des Hinweises auf die Patenterteilung: **28.12.1988**
(21) Anmeldenummer: 85106447.7
(22) Anmeldetag: 24.05.1985
(51) Int. Cl.: E03C 1/04

(54) **Anschlussdose für Brauchwasser-Installationen**
Connection box for water supply installations
Boîte de jonction pour installation de distribution d'eau

(30) Priorität: 28.05.1984 DE 3419938
(43) Veröffentlichungstag der Anmeldung: 02.01.1986
(73) Patentinhaber: WEERTH, Hans Ernst, D-88339 Bad Waldsee-Reute (DE)
(72) Erfinder: WEERTH, Hans Ernst, D-88339 Bad Waldsee-Reute (DE)
(74) Vertreter: Zipse + Habersack

(56) Entgegenhaltungen:
- EP-A- 0 085 329
- DE-A- 3 315 786

## Beschreibung

Die Erfindung betrifft eine Anschlussdose für Brauchwasser-Installationen gemäss dem Oberbegriff des Anspruches 1.

Im Sanitärbereich verwendet man für Brauchwasser-Installationen verstärkt Kunststoffrohre anstelle von Metallrohren. Die Kunststoffrohre werden in Schutz- oder Isolierrohren verlegt. An den Zapfstellen (Waschbecken, Spülkästen usw.) werden an die Enden der Kunststoffrohre z.B. mittels handelsüblicher Klemmring-Verschraubungen sogenannte Dosenwinkel angebracht, die ihrerseits unverrückbar in Anschlussdosen aus Kunststoff festgelegt werden. Im Dosenwinkel befindet sich ein Anschlussgewinde, in das die Sanitätsarmaturen wie Aufputz-Ventile (Eckventile, Batterien) geschraubt werden. Die Anschlussdosen werden im Mauerwerk verankert (eingeputzt oder bei Leichtbauweise an Platten (Gipskarton, Holz) befestigt. Die Schutz- bzw. Isolierrohre schliessen unmittelbar an die Anschlussdosen an. Muss später ein defektes Rohr gewechselt werden, kann somit das alte Rohr aus der Anschlussdose und dem Schutzrohr herausgezogen werden. Anschliessend wird das neue Rohr von der Dose aus wieder eingeführt. Voraussetzung sind genügend grosse Verlege-Radien, da die Kunststoffrohre sehr steif und wenig flexibel sind.

Eine Anschlussdose für Brauchwasser-Installationen ist beispielsweise aus der deutschen Patentschrift DE-A-3 315 786 sowie aus der europäischen Patentschrift EP-A-0 085 329 bekannt. Nachteilig an den bekannten Anschlussdosen ist, dass sie jeweils nur für einen Einsatzbereich konzipiert sind, und fürverschiedene Einsatzbereiche wie Unterputzeinbau, Anordnung bei Vorwand-instaiiation, Befestigung an Leichtbau- oder Holzplattenwänden oder Anbau an einen Unterputz-Spülkasten gibt es verschiedene Anschlussdosen und die dazu passenden Dosenwinkel. Die Herstellung und Lagerhaltung sind dadurch verteuert. Die Befestigung des Dosenwinkels im Dosenkörper erfolgt bei den bekannten Anschlussdosen z.B. mit zwei Schrauben oder mit Überwurfmutter oder mit grossem Gewindestopfen aus Kunststoff. Dadurch ist die Montage des Dosenwinkels zeitaufwendig.

Beim Herausziehen eines defekten bzw. beim Einsetzen eines neuen Rohres wird das Rohr bei den bekannten Dosen zum Teil stark gekrümmt. Dies erschwert den Aus- und Einbau des Rohres.

Der Erfindung liegt die Aufgabe zugrunde, eine Anschlussdose für Brauchwasser-Installationen zu schaffen, die sich für alle Anwendungsfälle eignet. Die zu schaffende Anschlussdose soll auch einfach in der Montage sein, wobei ein fester Sitz des Dosenwinkels im Dosenkörper gewährleistet sein soll.

Die gestellte Aufgabe wird erfindungsgemäss mit einer Anschlussdose gelöst, wie sie durch den Anspruch 1 gekennzeichnet ist. Weiterbildungen der Erfindung sind in den Unteransprüchen beschrieben.

Die Anschlussdose nach der Erfindung hat ein und denselben Dosenkörper und ein und denselben Dosenwinkel für alle Anwendungsfälle - Unterputzeinbau, Anordnung bei Vorwand-Installation, Befestigung an Leichtbau- oder Holzplattenwänden oder Anbau an einen Unterputz-Spülkasten. Hierzu weist der Dosenkörper Befestigungsflansche sowohl an seiner Vorder- als auch an seiner Rückseite mit Durchgangsöffnungen und/oder Gewindeöffnungen zum Durchführen bzw. Einschrauben von Befestigungsschrauben/-bolzen auf. Je nach Anwendungsfall erfolgt das Befestigen des Dosenkörpers über den. vorderen oder über den hinteren Befestigungsflansch, wobei Befestigungsschrauben durch die Durchgangsöffnungen durchgeführt oder in die Gewindeöffnungen eingeschraubt werden.

Der Dosenwinkel sitzt in der montierten Stellung auf Grund zusammenwirkenden Anlageflächen am Dosenwinkel und im Dosenkörper allseitig unverrückbar fest. Nur von der Einführungsseite her muss er arretiert werden, wofür beispielsweise am Dosenkörper eine elastisch nachgebende Raste ausgebildet sein kann, die in der montierten oder Einbaustellung des Dosenwinkels vor eine Nase des Dosenwinkels vorspringt. Es sind auch andere Rastungen denkbar, zum Beispiel in der Dose befestigte Stahlfedem oder -ringe. Möglich ist auch die Befestigung durch eine Schraube, wobei eine Schraube genügt, da der Dosenwinkel allseitig fest sitzt.

Durch eine vorspringende Anordnung des Anschlussgewindes am Dosenwinkel vor die Ebene des vorderen Befestigungsflansches sowie durch exzentrische Anordnung des Dosenwinkel-Anschlussgewindes. ergeben sich eine flache Bauweise der Anschlussdose und günstige Montage- und Demontagebedingungen, indem ein starkes Verbiegen des Kunststoffrohres verhindert wird.

Die Erfindung wird nachfolgend in Ausführungsbeispielen anhand beigefügter Zeichnungen näher erläutert. Es zeigen
Fig. 1 im Längsschnitt eine Anschlussdose in montierter Stellung bei Unterputzeinbau bzw. Befestigung an einer Leichtbauwand (Gipskarton);
Fig. 2 im Längsschnitt die Anschlussdose von Fig. 1 mit teilweise herausgezogenem Dosenwinkel, jedoch montiert an eine Holzplatten-Wandkonstruktion;
Fig. 3 im Längsschnitt die Anschlussdose von Fig. 1 in montierter Stellung bei einer Vorwand-Installation (Vermauerung);
Fig. 4 im Längsschnitt eine Ausführungsvariante einer Anschlussdose mit einem in anderer Weise verstellbaren Führungsteil zum Anschliessen des Schutzrohres;
Fig. 5 in der Draufsicht eine Anschlussdose gemäss Fig. 1, angebaut an einen Unterputz-Spülkasten;
Fig. 6 einen Längsschnitt nach der Linie VI-VI in Fig. 5;
Fig. 7 eine teilweise geschnittene Vorderansicht der Anschlussdose von Fig. 1 mit einer ersten Variante in der Ausbildung der Befestigungsflansche;
Fig. 7a einen Teilschnitt aus Fig. 7 längs der Linie Vlla-Vlla;
Fig. 8 eine Vorderansicht der Anschlussdose von Fig. 1 mit einer zweiten Variante in der Ausbildung der Befestigungsflansche; und
Fig. 9 im Längsschnitt eine Zwischenphase beim Einbau der Anschlussdose in Unterputz- oder Vorwand-Bauweise.

Fig. 1 zeigt die Anschlussdose 1 im Längsschnitt mit dem Dosenkörper 2 und dem eingesetzten Dosenwinkel 3. Der Dosenwinkel 3 besitzt eine (allgemein bekannte) Klemmring-Verschraubung 4 zum Anschluss eines flexiblen Kunststoffrohres für Brauchwasser. Die Klemmringverbindung sitzt im Innern der Verschraubung 4 möglichst weit vom Verschraubungsende 6 entfernt, so dass das Schlauchende 7 weit in die Klemmring-Verschraubung hineinragt. Beim Ein- und Ausbau des Dosenwinkels 3 wird dadurch das Kunststoffrohr 5 nicht so stark gekrümmt, da dessen Ende 7 bereits in der Nähe der Einführungsöffnung des Dosenkörpers 2 liegt.

Eine untere Zylindermantelfläche 8 der Verschraubung 4 wird in der gezeigten Einbaustellung des Dosenwinkels allseits umschlossen von einer Zylindermantelfläche 9 am Dosenkörper 2. Zwischen beiden Flächen ist Spiel von ca. 0,2 mm. Eine obere Zylindermantelfläche 10 der Verschraubung 4 liegt an der Mantelfläche 11 eines Teilzylinders des Dosenkörpers 2 an. Alle Zylindermantelflächen haben eine gemeinsame Achse 11. Die Achse 11 steht im stumpfen Winkel zu Achsen 12 und 13, die parallel zueinander verlaufen (siehe auch Fig. 7 und 8). Die Achse 13 ist die Mitte eines Zylinderflansches 33 am Dosenwinkel 3. Die Zylindermantelfläche 14 des Flansches 331iegt bis zur Mitte 16-17 (Fig. 7 und 8) auf der hälftigen Zylindermantelfläche 15 in der Einführöffnung des Dosenkörpers 2 auf. Die rückwärtige Stirnfläche 18 des Zylinderflansches 33 liegt an einer am Dosenkörper ausgebildeten hälftigen Kreisringfläche 19 eines ebenfalls hälftigen Bundes 20 an, der diametral gegenüberliegend zur Zylindermantelfläche 15 von oben bis zur Mitte 16-17 reicht (siehe auch Fig. 7 und 8). Die Achse 12 in die Mittelachse des Anschlussgewindes 21 des Dosenwinkels 3. In das Anschlussgewinde 21 wird das (nicht dargestellte) Zapf- oder Eckventil eingeschraubt. Das Wasser fliesst somit durch das Kunststoffrohr 5 und Bohrungen 22 und 23 innerhalb des Dosenwinkels in das Ventil.

Durch die beschriebenen Anlageflächen (Zylindermantelflächen) ist der Dosenwinkel 3 nach allen Richtungen - bis auf die Herausziehrichtung in der Verlängerung der Achse 11 nachoben-unverrückbar und verdrehsicher innerhalb des Dosenkörpers 2 gehalten. Damit die geringen Spiele (z.B. zwischen den Zylindermantelflächen 8 und 9), die zum bequemen Einsetzen des Dosenwinkels 3 erforderlich sind, sich nur wenig auf den festen Sitz des Dosenwinkels im Dosenkörper auswirken, sind die Abstände der einzelnen Auf- und Anlagepunkte möglichst weit voneinander entfernt gewählt. Die Klemmring-Verschraubung 4 hat eine Doppelfunktion, indem sie einerseits zum Anschliessen des Kunststoffrohrs 5 und andererseits mit ihren Aussenzylinderflächen als Zentrier- und Stützelement dient.

In Richtung der Achse 11 nach oben wird der Dosenwinkel 3 durch einen Rasthebel 24 gehalten (Fig. 1, 7 und 8). Der Rasthebel 24 ist mit seinem unteren Ende bis zu einem Biegepunkt 26 fest mit der Seitenwand 25 des Dosenkörpers 2 verbunden (siehe auch Fig. 2). Die Rast 28 liegt in derin Fig. 1 gezeigten.Einbaustellung des Dosenwinkels 3 mit ihrerFläche 29 über der Fläche 30 einer Nase 31 des Dosenwinkels 3, so dass der Dosenwinkel gegen Herausziehen nach oben gesichert ist. Eine andere Sicherung ist in Fig. 3 gezeigt. Eine Schraube 32 (siehe auch Fig. 7 und 8), deren Kopf im oder auf dem Flansch 33 des Dosenventils 3 sitzt, wird in eine Mutter 34 geschraubt, die in den Dosenkörper 2 fest eingegossen ist. Es genügt eine einzige Schraube als Sicherung, da der Dosenwinkel 3 ansonsten nach allen Richtungen formschlüssig gehalten ist. Der Rasthebel kann dann entfallen.

Fig. 2 zeigt den Dosenwinkel 3 mit angeschlossenem Kunststoffrohr 5 in teilweise ein- bzw. ausgebautem Zustand. Für den Einbau wird der Dosenwinkel 3 weiter in den Dosenkörper 2 hineingeschoben, bis die Mittelachse 11' des Dosenwinkels 3 sich mit der Achse 11 (Fig. 1) deckt und der obere Scheitelpunkt 35 der Stirnfläche 18 des Flansches 33 an einer Schräge 36 der Einführöffnung des Dosenkörpers 2 anliegt. Das Verschraubungsende 6 steht dann vor der Zylindermantelfläche 9 des Dosenkörpers 2. Durch Verschieben des Dosenwinkels 3 in Richtung der Achse 11 nach unten wird dieser in seine endgültige Lage gebracht. Dabei gleitet der Scheitelpunkt 35 der Stirnfläche 18 des Zylinderflansches 33 an der Schräge 36 der Einführöffnung des Dosenkörpers 2 entlang. Die Schräge 36 wird begrenzt durch den inneren Halbkreisbogen 37 am Übergang zum Bund 20 und durch das äussere Oval 38, das in der Mitte 16-17 beginnt (Fig. 7 und 8). Die Schräge 36 verläuft parallel zur Achse 11. Der Rasthebel 24 wird während des Einbringens des Dosenwinkels 3 durch die Klemmring-Verschraubung 4 zurückgedrückt (Fig. 2), d.h. er verformt sich elastisch. Hat der Dosenwinkel 3 seine endgültige Lage erreicht, springt der Rasthebel 24 zurück und die Rast 28 kommt über der Nase 31 des Dosenwinkels 3 zu liegen und arretiert diesen gegen Herausziehen.

Für den Ausbau des Dosenwinkels 3 wird die Arretierung gelöst, indem mit einem Schraubenzieher oder ähnlichem der Rasthebel 24 zurückgedrückt wird. In der vorderen Wand des Dosenkörpers 2 ist hierzu eine Öffnung 27 (Fig. 2, 7 und 8) vorgesehen, durch die der Schraubenzieher eingeführt werden kann. Das Herausziehen des Dosenwinkels 3 erfolgt dann in umgekehrter Reihenfolge wie das Einführen.

Der Aus- und Einbauvorgang des Dosenwinkels 3 wird behindert durch die runde Öffnung 39 in der Wandkonstruktion (Mauerwerk, Leichtbauwand). In Fig. 2 ist dies deutlich zu erkennen. Die Öffnung 39 muss kleiner sein als die Zierrosette, die nach der Fertiginstallation die Öffnung 39 verdeckt. Durch eine exzentrische Anordnung des Anschlussgewindes 21 zum Zylinderflansch 33 kann die Öffnung 39 den erforderlichen kleinen Durchmesser erhalten. Würde nämlich die Achse 12 des Anschlussgewindes 21 mit der Achse 13 des Flansches 33 zusammenfallen (zentrische Anordnung), so könnte die obere Begrenzungslinie der Öffnung 39 auch nicht tiefer gelegt werden, da der obere Scheitelpunkt 35 der Stirnfläche 18 des Flansches 33 nach wie vor an der gleichen-Stelle liegen würde (Fig. 2). Bei der erforderlichen zentrischen Lage der runden Öffnung 39 zum Anschlussgewinde 21, bedingt durch die mittige Anordnung der Zierrosette zum Anschlussgewinde 21, wäre der Abstand der Achse 12 des Anschlussgewindes 21 zur oberen Begrenzungslinie der Öffnung 39 um den Abstand der Achsen 12, 13 grösser als bei der vorliegenden Ausführung. Da dieser Abstand der Achse 12 zur oberen Begrenzungslinie der Öffnung 39 der Radius dieser Öffnung ist, würde sich eine Öffnung 39 ergeben, die um den doppelten Abstand der Achsen 12 und 13 grösser wäre als bei der vorliegenden Ausführung.

Beim Einsetzen bzw. Herausziehen des Dosenwinkels 3 in der bzw. aus dem Dosenkörper 2 wird das Kunststoffrohr 5 auf Grund der stumpfwinkligen Anordnung der Achse 11 zu den Achsen 12, 13 wenig gekrümmt, was, da das Kunststoffrohr dickwandig und biegeunwillig ist, eine erleichterte Handhabung bedeutet. Diese stumpfwinklige Anordnung der Achse 11 zu den Achsen 12, 13 ist möglich - ohne dass eine grosse Bautiefe der Anschlussdose 1 notwendig wird - durch die Anordnung des Anschlussgewindes 21 in montierter Stellung des Dosenwinkels 3 im wesentlichen ausserhalb der Einführöffnung des Dosenkörpers 2. Möglichst flache Dosenabmessungen sind anzustreben, um kleine Lochabmessungen zum Einsetzen der Dose ins Mauerwerk zu erreichen, die wenig Stemmarbeiten erfordern.

Die beschriebene Anschlussdose 1 kann für die verschiedenen Anwendungsfälle universell eingesetzt werden. Hierfür sind für die unterschiedlichen Befestigungsweisen an der Vorder- und Rückseite je ein Befestigungsflansch 40, 59 (Fig. 7) bzw. 40', 59' (Fig. 8) vorgesehen. In Bohrungen 41,42,43 (Fig. 7) bzw. 41', 42', 43' (Fig. 8) und in den Flansch 40,40' eingefügte Muttern 44, 45, 46 (Fig. 7) bzw. 44', 45', 46' (Fig. 8) werden Befestigungsschrauben 47, 48 49 (Fig. 2), 50, 51, 52 (Fig. 1) und 53, 54, 55 (Fig. 5 und 6) durchgeführt bzw. eingeschraubt.

Die Befestigung der Anschlussdose 1 an eine Gipskartonplatte 66 (Leichtbauwand) zeigt Fig. 1. Im Schnitt dargestellt sind auch Fliesen 67 und der Fliesenkleber 68. Die Dose 1 ist befestigt mit Schrauben 50, 51 52, deren Senkköpfe an einem in sich geschlossenen Stahlring 69 anliegen und in Muttern 44, 45, 46 (Fig. 7) bzw. 44', 45', 46' (Fig. 8) geschraubt sind, die in den Dosenkörpern eingegossen sind.

Die Verwendung der Anschlussdose 1 für Unterputzeinbau zeigt ebenfalls Fig. 1. Hierbei wird in das Mauerwerk ein Loch geschlagen, die Dose 1 eingesetzt und eingemauert, eine Befestigung am vorderen Flansch 40, 40' entfällt. Ein Schutzrohr 70, welches das Kunststoffrohr 5 umschliesst, wird ebenfalls im Mauerwerk verlegt und eingeputzt. Vor dem Einputzen der Dose 1 wird diese am Mauerwerk 71 mit Hilfe der Schrauben 72, 72' befestigt. Die Schrauben sitzen in Bohrungen 62, 63 (Fig. 7) bzw. 62', 63' (Fig 8) des hinteren Befestigungsflansches 59 bzw. 59'.

In Fig. 2 ist die Verwendung der Anschlussdose 1 bei einer Holzplatten-Wandkonstruktion gezeigt. Im Schnitt sind die Wandbauelemente mit Holz-Spanplatte 87, Gipskartonplatte 88 und Fliesen 89 angedeutet. Die Dose 1 ist mit Schrauben 47, 48, 49, die durch Bohrungen des vorderen Befestigungsflansches 40 bzw. 40' ragen, an die Holz-Spanplatte 87 befestigt.

Die Anordnung der Dose 1 bei Vorwand-Installation zeigt Fig. 3. Die Dose wird an der hinteren Mauerwand mit einem Befestigungsbolzen 73 so befestigt, dass ihr vorderer Flansch 40 bzw. 40' mit dem vorderen Mauerwerk etwa abschliesst. Zum Einschrauben des Befestigungsbolzens 73 ist in dem hinteren Befestigungsflansch 59 bzw. 59' ein Gewinde 74 vorgesehen, dessen Mittelachse 75 mit der Mittelachse 12 des Anschlussgewindes 21 fluchtet. Eine Kontermutter 76 sichert die Dose 1 gegen Verdrehen. Das Schutzrohr 70, das das Kunststoffrohr 5 umschliesst, wird im Freiraum zwischen den beiden Mauerwänden verlegt. Das Schutzrohr 70 sollte darum nicht senkrecht nach unten, wie in Fig. 1 gezeigt, sondern in einem spitzen Winkel nach hinten abgeleitet werden. Ein Führungsteil 77, in dem das Schutzrohr 70 steckt, ist aus diesem Grund drehbar auf einem Zylinderstutzen 78 der Anschlussdose 1 gelagert und lässt sich aus der Position, die in Fig. 1 gezeigt ist, zum Beispiel in die Position entsprechend Fig. 3 verdrehen, so dass das Schutzrohr 70 und mit ihm das Kunststoffrohr 5 die für Vorwand-Installation gewünschte Richtung nimmt. Ein Absatz 79 am Zylinderstutzen 78 verhindert, dass das Führungsteil 77 nach unten abgleiten kann.

Bei der Dosenausführung nach Fig. 4 ist die Umrüstbarkeit von Unterputz-Ausführung (entsprechend Fig. 1) auf Vorwand-Ausführung (entsprechend Fig. 3) auf andere Art gelöst. Am unteren Ende der Dose 1 sind zwei Rohrstutzen 80, 81 ausgebildet. Eine Mittelwand 82 kann um einen Anlenkpunkt 83 geschwenkt und in einer Raste 84 oder 85 arretiert werden. Für die Unterputz-Installation wird die Mittelwand 82 die gezeichnete Stellung einnehmen, das Schutzrohr 70 und das Kunststoffrohr 5 gehen senkrecht nach unten. Bei Vorwand-Installation wird die Mittelwand 82 in die strichpunktiert gezeichnete Position 82' gebracht. Das Schutzrohr 70 und das Kunststoffrohr 5 liegen dann in dem im spitzen Winkel nach hinten führenden Rohrstutzen 81. Der jeweils nicht benutzte Rohrstutzen wird durch einen Kunststoffstopfen 86 verschlossen.

Die Figuren 5 und 6 zeigen den Anbau der Anschlussdose 1 an einen Unterputz-Spülkasten 56. Die Dose 1 ist durch Schrauben 53, 54, 55, die in die Muttern 44, 45, 46 bzw. 44', 45', 46' eingeschraubt sind, aussen an die Spülkastenwand 57 befestigt. Die Fig. 6 zeigt einen Längsschnitt der Dose 1 und der Spülkastenwand 57. Für den vorderen Befestigungsflansch 40 bzw. 40' ist dessen Breite durch den Abstand a (Fig. 5), der von der Spülkastenkonstruktion vorgegeben ist, begrenzt. Der Befestigungsflansch darf nicht breiter als der doppelte Abstand a sein. Der Flansch 40 nach Fig. 7 hat jedoch eine grössere Breite, da der Abstand der Bohrungen 41, 42 zu den Seitenwänden 25, 25' des Dosenkörpers 2 wegen der Köpfe der Schrauben 47, 48, 49 (Fig. 2) ausreichend gross sein muss. Zur Verwendung der Dose für Unterputz-Spülkasten ist die Flanschbreite verringerbar, indem die Aussenteile 58, 58' des Flansches 40 (Fig. 7) abbrechbar ausgebildet sind. Hierzu läuft eine Einkerbung 60 (Fig. 7a) über die ganze Höhe des Befestigungsflansches 40 und gibt die Bruchlinie vor. Am hinteren Befestigungsflansch 59 können die Aussenteile 61, 61' ebenfalls abbrechbar ausgebildet werden, da sie evtl. auch hinderlich sind (Fig. 7).

Eine andere Möglichkeit, schmale Befestigungsflansche ohne abbrechbare Aussenteile auszuführen, zeigt Fig. 8. Die Bohrungen 41', 42' und 62', 63' sind seitlich offen. Die Öffnungen reichen aber nicht bis zur Mittelachse der Bohrungen, so dass die Schrauben seitlich gegen Herausrutschen gehalten sind. Für die Schraubenköpfe sind zusätzlich noch örtliche Ausnehmungen 64, 65 in den Seitenwänden 25, 25' des Dosenkörpers vorgesehen.

Bei Verwendung der Anschlussdose 1 in Unterputz- und Vorwand-Bauweise muss eine Öffnung 90 (Fig. 9) entsprechend der Öffnung 39 in Fig. 2, die später mit der Zierrosette verdeckt wird, im Mauerwerk belassen werden. Um diese Öffnung 90 beim Einputzen der Dose im Mauerwerk zu erhalten, wird vor Beginn des Einputzens der Dose ein Kunststoffstopfen 91 in die Dose eingesetzt. Der zylindrische Teil 92 des Stopfens 91 hat den Durchmesser der gewünschten Öffnung im Mauerwerk. Der Stopfen 91 wird mit einem Gewindestutzen 93 in das mittige Gewinde 74 geschraubt, in dessen anderes Ende der Befestigungsbolzen 73 (siehe auch Fig. 3) eingesetzt wird, der bei Vorwand-Installation Verwendung findet. So erfüllt das Gewinde 74 des. hinteren Befestigungsflansches 59 bzw. 59' zwei Funktionen. Nach dem Abbinden des Mörtels 94 wird der Stopfen 91 herausgeschraubt.

Wird kein Befestigungsbolzen 73 eingeschraubt, kann das Gewinde 74 mit einem Stopfen 95 (Fig. 2) verschlossen werden, um das Eindringen von Schmutz zu verhindern.

## Patentansprüche

1. Anschlussdose für Brauchwasser-Installationen, mit einem Wandeinbau-Dosenkörper (2) mit einem Anschluss für ein Schutzrohr (70) und mit einem durch eine Einführöffnung in den Dosenkörper einführbaren und darin unverrückbar festlegbaren Dosenwinkel (3) mit einem Anschlussgewinde (21) für Sanitärarmaturen und mit einer Klemmring-Verschraubung (4) oder dergleichen zum Anschluss eines flexiblen Kunststoffrohres (5), dadurch gekennzeichnet, dass der Dosenkörper (2) für alle Anwendungsfälle - Unterputzeinbau, Anordnung bei Vorwand-Installation, Befestigung an Leichtbau-oder Holzplattenwänden oder Anbau an einen Unterputz-Spülkasten - Befestigungsflansche (40, 40', 59, 59') an seiner Vorder- und seiner Rückseite mit Bohrungen (41, 42, 43, 62, 63; 41', 42', 43', 62', 63) und/oder Gewindeöffnungen (44, 45, 46; 74; 44', 45', 46') zum Durchführen bzw. Einschrauben von Befestigungsschrauben/-bolzen (47-55, 73) aufweist und dass für alle Anwendungsfälle ein- und derselbe Dosenwinkel (3) im Dosenkörper (2) festgelegt ist.

2. Anschlussdose nach Anspruch 1, dadurch gekennzeichnet, dass der hintere Befestigungsflansch (59, 59') fluchtend zur Einführöffnung des Dosenkörpers (2) eine Gewindeöffnung (74) zum Einschrauben eines Befestigungsbolzens (73) von der einen Seite und/oder zum Einschrauben des Gewindestutzens (93) eines Verschluss-/Einputzstopfens (91) von der anderen Seite aufweist.

3. Anschlussdose nach Anspruch 1 oder 2, dadurch gekennzeichnet, dass die Breite des vorderen und evtl. auch des hinteren Befestigungsflansches (40, 40'; 59, 59') zum Anbau an einen Unterputz-Spülkasten (56) im wesentlichen nicht oder wenig breiter als der Dosenkörper (2) ist, und dass Gewindeöffnungen für Befestigungsschrauben innerhalb dieser Breite in dem vorderen Befestigungsflansch ausgebildet sind.

4. Anschlussdose nach einem der Ansprüche 1 bis 3, dadurch gekennzeichnet, dass am Dosenkörper (2) ein verstellbares Führungsteil (77, 82) zum Anschliessen des Schutzrohres (70) mit unterschiedlichen Anschlusswinkeln angeordnet ist.

5. Anschlussdose nach einem der Ansprüche 1 bis 4, dadurch gekennzeichnet, dass der Dosenwinkel (3) mit seinem Anschlussgewinde (21) wesentlich aus der Ebene des vorderen Befestigungsflansches (40, 40'.) vorsteht und damit der Dosenkörper (2) eine flache Bauweise erhält.

6. Anschlussdose, insbesondere nach einem der Ansprüche 1 bis 5, dadurch gekennzeichnet, dass am Dosenwinkel (3) und im Dosenkörper (2) zusammenwirkende Anlageflächen (8, 9; 10, 11; 14, 15; 18, 19) ausgebildet sind, die den Dosenwinkel in der Einbaustellung nach allen Richtungen mit Ausnahme der Herausziehrichtung festlegen, und dass eine lösbare Sicherung (24, 32) gegen Herausziehen des Dosenwinkels (3) vorgesehen ist.

7. Anschlussdose nach Anspruch 6, dadurch gekennzeichnet, dass einerseits an der Klemmring-Verschraubung (4) des Dosenwinkels (3) und an einem Flansch (33) des Dosenwinkel-Anschlussgewindes (21) und andererseits im Dosenkörper (2) in der Einbaustellung des Dosenwinkels in Anlage kommende Zylindermantelflächen (8, 9; 10, 11; 14, 15) ausgebildet sind, und dass die Achsen (11, 13) dieser Zylindermantelflächen der Klemmring-Verschraubung (4) und des Anschlussgewinde-Flansches (33), jeweils mit ihren zugeordneten Zylindermantelflächen am Dosenkörper (2), einen stumpfen Winkel von vorzugsweise 110° einschliessen.

8. Anschlussdose nach Anspruch 7, dadurch gekennzeichnet, dass in der Einführöffnung des Dosenkörpers (2) eine Anschlagfläche für den Anschlussgewinde-Flansch (33) des Dosenwinkels (3) mit einer zur Achse (11) der Zylindermantelflächen (8, 9; 10, 11) der Klemmring-Verschraubung (4) und der zugeordneten Zylindermantelflächen des Dosenkörpers parallelen Einführschräge (36) ausgebildet ist, längs der der Dosenwinkel (3) bis zum Anliegen des Flansches (33) gegen seine zugeordnete, am Dosenkörper ausgebildete Zylindermantelfläche (15) und gegen einen stirnseitigen Anschlagbund (20) gleitbar ist.

9. Anschlussdose nach einem der Ansprüche 6 bis 8, dadurch gekennzeichnet, dass zur Sicherung des Dosenwinkels (3) gegen Herausziehen am Dosenkörper (2) eine beim Einführen des Dosenwinkels elastisch nachgebende Raste (24) ausgebildet ist, die in der Einbaustellung des Dosenwinkels vor eine Nase (31) des Dosenwinkels (3) vorspringt, um diesen gegen Herausziehen zu sichern, und dass eine Zugangsöffnung (27) im Dosenkörper vorgesehen ist, durch die die Raste (24) zwecks Ausbau des Dosenwinkels zurückbewegbar ist.

10. Anschlussdose nach Anspruch 7 oder 8, dadurch gekennzeichnet, dass am Dosenwinkel (3) die Mittelachse (13) des Anschlussgewinde-Flansches (33) bezüglich der Mittelachse (12) des Anschlussgewindes (21) einwärts in Richtung Klemmring-Verschraubung (4) exzentrisch versetzt angeordnet ist.

## Claims

1. Connector box for user-water installations, with a box body (2) for building in, with a connector for a protective tube (70) and with a box elbow (3) insertable in an entry opening in the box body and fixable irremovably therein, with a connector thread (21) for sanitary fittings and with a compression ring coupling (4) or the like for connecting a flexible plastics pipe (5), characterized in that the box body (2) comprises, for all applications - sub-plaster installation, arrangement in false wall installations, fixing to light building or chipboard walls or building into a sub-plaster cistern - fixing flanges (40, 40', 59, 59') at its front and rear sides with bores (41, 42, 43, 62, 63; 41', 42', 43', 62', 63) and/orthreaded openings (44, 45, 46; 74; 44', 45', 46') for the passage or screwing in of fixing screws/bolts (47-55, 73), and in that for all applications one and the same box elbow (3) is fitted in the box body (2).

2. Connector box according to claim 1, characterized in that the rear connecting flange (59, 59') comprises in register with the entry openings of the box body (2) a threaded opening (74) for screwing in a fixing bolt (73) from the one side and/or for screwing in the threaded support (93) of a closure/plastering plug (91) from the other side.

3. Connector box according to claim 1 or 2, characterized in that the width of the front and if required also the fixing flange (40, 40', 59, 59') for building into a sub-plaster cistern (56) is not substantially or slightly wider than the box body (2), and in that the threaded openings for fixing screws are formed within this width in the front fixing flange.

4. Connector box according to one of claims 1 to 3, characterized in that there is arranged on the box body (2) an adjustable guide part (77, 82) for connecting the protective tube (70) with different connection angles.

5. Connector box according to one of claims 1 to 4, characterized in that the box elbow (3) has its connector thread (21) projecting substantially out of the plane of the front fixing flange (40, 40'), so that the box body (2) has a flat construction.

6. Connector box especially according to one of claims 1 to 5, characterized in that cooperating abutment surfaces (8, 9; 10, 11; 14, 15; 18, 19) are formed on the box elbow (3) and in the box body (2), which fix the box elbow in the fitted position in all directions except for the direction of withdrawal, and in that a releasable latch (24, 32) is provided against withdrawal of the box elbow (3).

7. Connector box according to claim 6, characterized in that cylindrical surfaces (8,9; 10, 11; 14, 15) mating in the fitted position of the box elbow are formed on the one hand on the compression ring coupling (4) and on a flange (33) of the box elbow connector thread (21) and on the other hand in the box body (2) , and in that the axes (11, 13) of these cylindrical surfaces of the compression ring coupling (4) and of the connector thread flange (33) include an obtuse angle of preferably 110° with its respective accociated cylindrical surface on the box body (2).

8. Connector box according to claim 7, characterized in that there is formed in the entry opening of the box body (2) an abutment surface for the connector thread flange (33) of the box elbow (3) with an entry incline (36) parallel to the axis (11) of the cylindrical surfaces (8, 9; 10, 11) of the compression ring coupling (4) and the associated cylindrical surfaces of the box body, along which the box elbow (3) is slidable until the flange (33) bears against its associated cylindrical surface (15) formed on the box body and against a front abutment rim (20).

9. Connector box according to one of claims 6 to 8, characterized in that for securing the box elbow against withdrawal from the box body (2) a detent (24) elastically yielding on introduction of the box elbow (3) is formed on the box body (2), which detent springs in front of a nose (31) of the box elbow (3) in the installed position of the box elbow, in order to secure this against withdrawal, and in that an access opening (27) is provided in the box body, through which the detent (24) can be moved back for disassembly of the box elbow.

10. Connector box according to claim 7 or 8, characterized in that the central axis (13) of the connector thread flange (33) on the box elbow is arranged displaced eccentrically inwards in the direction of the compression ring coupling (4) relative to the central axis (12) of the connector thread (21). ).

## Revendications

1, Boîte de raccordement pour installations d'eau industrielle, munie d'un corps de boîte d'encastrement dans le mur (2) présentant un raccordement pour un tube protecteur (70), et d'un coude de boîte (3) pouvant être introduit par une ouverture d'introduction dans le corps de boîte et pouvant y être fixé de façon immobile et muni d'un filetage de raccordement (21 ) pour accessoires sanitaires et d'un vissage à bague de blocage (4), ou similaire, pour le raccordement d'un tube flexible en matière synthétique (5), caractérisée en ce que le corps de boîte (2) présente, pour tous les cas d'application - encastrement sous crépi, disposition dans le cas d'installation de mur interposé, fixation à des parois de construction légère ou de panneau de bois ou adjonction à un réservoir de chasse sous crépi - des brides de fixation (40, 40', 59, 59') à ses côtés antérieur et postérieur, avec des perforations (41, 42, 43, 62, 63; 41 42', 43', 62', 63) et/ou des ouvertures filetées (44, 45, 46; 74; 44', 45', 46') pour le passage ou le vissage de vis/boulons de fixation (47 à 55, 73), et en ce que pour tous les cas d'application, un même coude de boîte (3) est fixé dans le corps de boîte (2).

2. Boîte de raccordement selon la revendication 1, caractérisée en ce que la bride postérieure de fixation (59, 59') présente, dans l'alignement de l'ouverture d'introduction du corps de boîte (2), une ouverture filetée (74) pour le vissage d'un boulon de fixation (73) par l'une des côtés et/ou pour le vissage de la tubulure filetée (93) d'un bouchon de fermeture (91) noyé dans le crépi par l'autre côté.

3. Boîte de raccordement selon l'une des revendications 1 et 2, caractérisée en ce que la largueur de la bride de fixation antérieure et éventuellement aussi postérieure (40, 40', 59, 59'), pour l'adjonction à un réservoir de chasse sous crépi (56), n'est pratiquement pas, ou seulement un peu, plus large que le corps de boîte (2), et en ce que des ouvertures filetées destinées à des vis de fixation sont constituées à l'intérieur de cette largeur dans la bride de fixation antérieure.

4. Boîte de raccordement selon l'une des revendications 1 à 3, caractérisée en ce que sur le corps de boîte (2) est disposée une partie de guidage réglable (77, 82) pour le raccordement du tube protecteur (70) avec différents angles de raccordement.

5. Boîte de raccordement selon l'une des revendications 1 à 4, caractérisée en ce que le coude de boîte (3), par son filetage de raccordement (21 dépasse notablement du plan de la bride de fixation antérieure (40, 40') et qu'ainsi, le corps de boîte (2) présente une construction plate.

6. Boîte de raccordement, en particulier selon l'une des revendications 1 à 5, caractérisée en ce que sur le coude de boîte (3) et dans le corps de boîte (2) sont constituées des surfaces d'application coopérantes (8, 9; 10, 11; 14, 15; 18, 19) qui fixent le coude de boîte dans la position d'installation vers toutes les directions à l'exception de la direction d'extraction, et en ce qu'une sécurité détachable (24, 32) contre l'extraction du coude de boîte (3) est prévue.

7. Boîte de raccordement selon la revendication 6, caractérisée en ce que, d'une part, sur le vissage à bague de blocage (4) du coude de boîte (3) et sur une bride (33) du filetage de raccordement de boîte (21) et, d'autre part, dans le corps de boîte (2) sont constituées des surfaces cylindriques (8, 9; 10, 11; 14,15) venant s'appliquer dans la position d'installation du coude de boîte, et en ce que les axes (11, 13) de ces surfaces cylindriques du vissage à bague de blocage (4) et de la bride filetée de raccordement (33) font chacun, avec des surfaces cylindriques du corps de boîte (2) qui leur sont adjointes un angle obtus, de préférence de 110°.

8. Boîte de raccordement selon la revendication 7, caractérisée en ce que dans l'ouverture d'introduction du corps de boîte (2) est constituée une surface de butée pour la bride filetée de raccordement (33) du coude de boîte (3), avec un biseau d'introduction (36) parallèle à l'axe (11) des surfaces cylindriques (8, 9; 10, 11) du vissage à bague de blocage (4) et des surfaces cylindriques adjointes du corps de boîte, le long duquel le coude de boîte (3) peut glisser jusqu'à ce que la bride (33) s'applique contre sa surface cylindrique adjointe (15) constituée sur le corps de boîte et contre un collet frontal de butée (20).

9. Boîte de raccordement selon l'une des revendications 6 à 8, caractérisée en ce que pour l'assujettissement du coude de boîte (3) contre l'extraction, sur le corps de boîte (2) est formé un arrêt (24) cédant élastiquement lors de l'introduction du coude de boîte et qui, dans la position d'installation du coude de boîte (3), fait saillie devant un bec (31) du coude de boîte (3) pour assujettir celui-ci contre l'extraction, et en ce que dans le corps de boîte et prévue une ouverture d'accès (27) à travers laquelle l'arrêt (24) peut être déplacé en sens inverse en vue du démontage du coude de boîte.

10. Boîte de raccordement selon l'une des revendications 7 et 8, caractérisée en ce que sur le coude de boîte (3), l'axe médian (13) de la bride filetée de raccordement (33) est disposé excentriquement avec décalage relativement à l'axe médian (12) du filetage de raccordement (21), vers l'intérieur, en direction du vissage à bague de blocage (4).
